# EUROPÄISCHE PATENTSCHRIFT

(11) **EP 0 288 459 B1**
(45) Veröffentlichungstag und Bekanntmachung des Hinweises auf die Patenterteilung: **15.04.1992**
(21) Anmeldenummer: 86905735.6
(22) Anmeldetag: 06.10.1986
(51) Int. Cl.: B28B 19/00, E04C 2/04, E04C 2/26

(54) **VERFAHREN ZUR HERSTELLUNG EINES WANDELEMENTES SOWIE REGENDICHTES WANDELEMENT**
PROCESS FOR MANUFACTURING A PREFABRICATED WALL PANEL, AND RAIN-TIGHT WALL PANEL
PROCEDE POUR LA FABRICATION D'UN PANNEAU PREFABRIQUE, ET PANNEAU PREFABRIQUE ETANCHE A LA PLUIE

(43) Veröffentlichungstag der Anmeldung: 02.11.1988
(73) Patentinhaber: FR. BARTRAM GMBH & CO. KG., D-2354 Hohenwestedt (DE)
(72) Erfinder: BARTRAM, Klaus, D-2354 Hohenwestedt (DE)
(74) Vertreter: Meyer, Ludgerus A., Dipl.-Ing.
(86) Internationale Anmeldenummer: DE8600404
(87) Internationale Veröffentlichungsnummer: WO8802303

(56) Entgegenhaltungen:
- CH-A- 524 029
- DE-A- 1 609 635
- DE-A- 1 901 206
- DE-A- 1 959 038
- DE-A- 2 241 886
- DE-A- 2 334 489
- DE-A- 2 337 728
- DE-A- 2 854 228
- DE-A- 3 611 835
- DE-B- 1 175 855
- FR-A- 1 573 380
- FR-A- 2 190 768
- US-A- 2 038 967
- US-A- 3 870 553

## Beschreibung

Die Erfindung betrifft ein Verfahren zur bahnen- oder palettenweisen Herstellung eines regendichten Wandelementes nach dem Oberbegriff des Anspruchs 1 sowie ein regendichtes Wandelement nach dem Oberbegriff des Anspruchs 4.

Bei Gebäuden, die in Leichtbauweise hergestellt werden, werden vielfach Gasbeton-Elemente verwendet, die im Verhältnis zu ihrer Größe sehr leicht und wärmedämmend sind und daher besondere Anwendungsmöglichkeiten bieten.

Ein unmittelbarer Einsatz von derartigen Gasbeton-Elementen verbietet sich jedoch im Außenbereich von Gebäuden, da Gasbeton von Natur aus nicht wasserdicht ist. Durch Eindringen von Wasser wird einerseits der Wärmedurchgangs-Koeffizient beträchtlich erhöht, andererseits führt gefrierendes Wasser zu Beschädigungen des Gasbeton-Elements.

Es sind verschiedene Verfahren bekanntgeworden, mit denen eine Wasserdichtigkeit von Gasbeton erreicht werden kann. Eine Möglichkeit besteht darin, einen wasserabweisenden Farbüberzug anzubringen, der preiswert ist, jedoch den Nachteil besitzt, daß er schnell unansehnlich wird. Eine andere Möglichkeit besteht darin, wasserbeständige Putze aufzubringen.

Derartige Putze weisen jedoch immer eine geringere Festigkeit als der Putzgrund auf. Bekannt sind Dichtungsmittel für Putzmörtel, die als Sperrzusätze dem Putz zugesetzt werden und damit eine Wasserdichtigkeit vermitteln. Weiterhin sind Versuche zur Beschichtung mit armiertem Waschbeton-Vorsatz mit Verbundankern bekanntgeworden, die jedoch wegen des Materialaufwandes unwirtschaftlich sind.

Diese Maßnahmen zur Ermöglichung der Wasserdichtigkeit von Gasbeton-Elementen sind entweder unwirtschaftlich, für die Serienfertigung ungeeignet oder haben nur eine kurze Lebensdauer.

Die US 2 038 967 zeigt einen Wandaufbau mit zwei vorgefertigten Elementen, nämlich einer Aufnahmeschale aus Leichtbeton und einem in eine Aussparung dieses Leichtbeton-Elementes eingesetzten Betonelement, die miteinander durch eine Klebeverbindung verbunden werden. Diese Art der Verbindung setzt eine genaue Anpassung der ineinander zu setzenden Teile sowie eine vollflächige Ausfüllung des Zwischenraumes zwischen den beiden Teilen durch das Klebemittel voraus, da sonst weder eine feste Verbindung zwischen den Teilen gewährleistet noch eine absolute Dichtheit gegen Witterungseinflüsse gegeben ist. Es können auch keine vorgefertigten universellen Gasbetonelemente verwendet werden.

Die aus der US 38 70 553 bekannte Beschichtung besteht aus einer Mischung von Beton und einem Binder, wobei die Korngrößen des verwendeten Betons kleiner als 30 mesh (etwa 4 mm) betragen. Die in dieser Entgegenhaltung angegebenen Grenzwerte für die Korngrößen des verwendeten Sandes werden als kritisch angegeben (Spalte 3, Z. 13-18), da sonst das gewünschte Ergebnis nicht erreichbar sein soll. Nach Spalte 4, 2. Absatz wird die aufzutragende Mischung z.B. durch Sprühen oder Kellenputz auf das Gasbeton-Elemente aufgetragen. Die Dicke beträgt dabei 1/16 bis 1/4 inch (1,5 bis 6 mm). Derartige dünne Beschichtungen neigen zur Rißbildung und sind daher in Bereichen mit starken Temperaturwechseln nur bedingt einsetzbar.

Das aus der DE-OS 2 337 728 bekannte Bauelement wird dadurch hergestellt, daß zunächst eine Betonmischung mit einer Kunstharz-Beimengung gebildet wird und daß auf dieses Gemisch ein Luftporenbeton schichtweise darüber vergossen wird, bevor die erste Betonschicht abgebunden hat. Es kann auch umgekehrt zunächst Luftporenbeton vergossen und auf diesen die Vorsatzschicht aufgebracht werden, z.B. im Straßenbau. Die Anwendung dieses Verfahrens setzt die gemeinsame Herstellung beider Schichten voraus. Da es sich um ein Frisch-in-Frisch-Verfahren handelt, ist ein Transport teilweise gefertigter Elemente nicht möglich. Für bereits vorgefertigte Elemente ist dieses Verfahren daher nicht einsetzbar.

Die DE-OS 2 334 489 offenbart ein Verbundbau-Element für Wänder oder Dächer, bei dem ein aus Gasbeton bestehender Grundkörper mit einem Abdeckkörper versehen ist. Der Abdeckkörper besteht aus einer Mischung von 85 bis 92 % mineralischem Zuschlag bzw. Füllstoffen und 8 bis 15 % Kunststoff-Bindemittel. Dabei soll die Korngrößen-Verteilung des Füllstoffes derart gewählt sein, daß die Zuschlag- bzw. Füllstoffe größeren Korns im wesentlichen in der Nähe der Grenzschicht zum Grundkörper und der Kunststoff bevorzugt in der Nähe der dem Grundkörper abgewandten Außenseite angeordnet sind, so daß der Abdeckkörper ungleichmäßig aufgebaut ist. Es sind ferner Verankerungsstäbe vorhanden. Aufgrund des komplizierten Aufbaus des Abdeckkörpers und der verwendeten Armierungsstäbe kann ein derartiges Wandelement keinesfalls kostengünstig hergestellt werden.

Schließlich zeigt die DE-OS 1 959 038 eine Oberflächenvergütung von Gasbeton-Elementen, bei der eine Profilierung der Oberfläche der Gasbeton-Elemente vorgenommen wird und diese unter Ausfüllung der Vertiefungen mit einer flüssigen bis pastenförmigen Schutzschicht der Dicke 0,1 bis 10 mm überzogen wird. Zur Erhöhung der Festigkeit werden Bewehrungsdrähte aus Stahl in die Profilierungen eingelegt.

Der Erfindung liegt die Aufgabe zugrunde, ein Verfahren zur bahnen- oder palettenweisen Herstellung eines regendichten Wandelementes anzugeben, mit dem eine Beton-Vorsatzschicht auf ein vorgefertigtes Gasbeton-Element aufgebracht werden kann, und das insbesondere in der Serienfertigung einfach und kostengünstig durchführbar ist. Der Erfindung liegt weiter die Aufgabe zugrunde, ein regendichtes Wandelement anzugeben, das aus einem vorgefertigten Gasbeton-Element mit einer darauf aufgetragenen Beton-Vorsatzschicht gebildet ist, das preisgünstig ist, ein optisch ansprechendes Aussehen vermittelt und vollkommen witterungsbeständig ist.

Diese Aufgabe wird durch die in den Ansprüchen 1 und 4 angegebene Erfindung gelöst. Vorteilhafte Weiterbildungen der Erfindung sind in Unteransprüchen angegeben.

Die Erfindung ermöglicht den Aufbau eines Wandelementes, dessen Hauptbestandteil aus Gasbeton besteht, das jedoch durch die vorgesetzte Betonschicht, insbesondere Waschbeton, Regendichtigkeit und ansprechendes Aussehen verleiht. Das Aufbringen der nicht bewehrten Vorsatzschicht geschieht erfindungsgemäß mittels einer Haft- und Sperrschicht, die ein Durchdringen von Wasser verhindert und eine gute Haftung zwischen der Vorsatzschicht und dem Gasbeton-Element vermittelt. Die Serienfertigung eines derartigen Wandelementes gestaltet sich einfach, denn es kann eine übliche Paletten- oder Bahnenfertigung eingesetzt werden. Beim Zusammensetzen mehrerer Wandelemente zu einer Wand wird durch eine geeignete Zwischendichtung erreicht, daß auch in den Fugen kein Wasser eindringen kann und somit die gesamte Wand regendicht ist.

Die Erfindung wird nachstehend anhand eines Ausführungsbeispiels näher erläutert.
- Fig. 1: zeigt einen Querschnitt durch ein Wandelement nach der Erfindung.
- Fig. 2: zeigt eine Wand mit zwei Wandelementen.

Gemäß dem erfindungsgemäßen Verfahren wird ein Gasbeton-Element 1 mit einer Vorsatz-Betonschicht versehen, indem die Vorsatzschicht mittels einer Haft- und Sperrschicht, vozugsweise einer Haftemulsion auf Polyvinylacetat-Basis, mit dem Gasbeton-Element verbunden wird. Vorzugsweise wird eine polykondensierte Heterocyclen modifizierte zementgebundene Haftbrücke verwendet, die z. B. unter der Bezeichnung "Addiment Haftbrücke 1" von der Firma Addiment erhältlich ist. Diese Sperrschicht kann zunächst in zähflüssiger Form unmittelbar auf die Gasbeton-Schicht aufgetragen werden in der Weise, daß die Poren des Gasbetons gedichtet werden. Dann erfolgt das Auftragen oder Aufsetzen der Beton-Vorsatzschicht, wobei die Poren des Gasbetons weiter gedichtet werden und sich ein inniger Verbund zwischen Gasbeton und Vorsatzschicht ergibt. Die Sperrschicht kann jedoch auch zunächst auf die Beton-Vorsatzschicht aufgetragen werden, auf die dann die Gasbeton-Schicht aufgebracht wird.

Fig. 1 zeigt einen Querschnitt durch ein erfindungsgemäßes Wandelement. Auf das Gasbeton-Element 1 ist lediglich eine dünne Sperrschicht 3 der Dicke 5 - 20 mm aufgetragen, auf die das Vorsatz-Element 2 aufgebracht wird. Vornehmlich wird als Vorsatz-Betonschicht eine Waschbetonschicht verwendet. Diese Schicht wird weder armiert noch mit Verbund-Ankern versehen. Denn auch eine Armierung verhindert durch Schwund oder Temperaturschwankungen hervorgerufene Haarrisse nicht. Gasbeton weist eine Druckfestigkeit von weniger als 15 N/mm² und eine Biegezugfestigkeit von etwa 1 N/mm² auf. Hingegen liegt die Druckfestigkeit des verwendeten Betons bei mehr als 35 N/mm² und die Biegezugfestigkeit bei mehr als 5 N/mm². Dies führt zu einer wesentlichen Erhöhung der Belastbarkeit und Widerstandsfähigkeit der nach außen gerichteten Schicht als es mit Putzen möglich ist, deren Druckfestigkeit unter 2,5 N/mm² liegt.

An den Rändern der Gasbeton-Schicht wird die Betonschicht vorzugsweise verstärkt, so daß der Gasbeton von der Betonschicht umlaufend umfaßt wird. Fig. 1 zeigt mit den Ziffern 4 und 5 das Hintergreifen eines Absatzes der Gasbeton-Schicht 1.

Fig. 2 zeigt zwei aneinandergrenzende Gasbetonschichten, die jeweils mit einer Waschbeton-Vorsatzschicht versehen sind. Die beiden Waschbetonschichten hintergreifen jeweils wieder mit den Vorsprüngen 6 und 7 die Gasbeton-Schicht. Zur Herstellung der Regendichtigkeit einer aus derartigen Wandelementen bestehenden Wand wird zwischen zwei Wandelementen eine Dichtung 8 eingesetzt, die vorzugsweise zwischen den gegenüberstehenden Kanten der beiden Vorsatzschichten der Gasbeton-Elemente 9 und 10 eingesetzt ist. Damit kann an keiner Stelle Regenwasser an die Gasbeton-Schicht gelangen. Die einzelnen Wandelemente sind vorzugsweise mit Hilfe eines Klebemörtels 11 miteinander verbunden.

Vorzugsweise werden erfindungsgemäße Wandelemente auf einem Bahnfertiger oder in einer Paletten-Fertigungseinrichtung hergestellt. Es ist sowohl möglich, daß der Waschbeton auf eine unten liegende Gasbeton-Schicht aufgetragen wird (Positivverfahren), als auch, daß der Waschbeton sich unten befindet (Negativverfahren). Bei der Bahnenfertigung mittels eines schienengebundenen Fertigers kann die Auftragung der Sperrschicht, falls diese getrennt aufgetragen wird, die Zuführung, das Abstreichen und das Rütteln des Betons, sowie die Formgebung mittels Gleitschalung unmittelbar vom Fertiger übernommen werden, nachdem die Gasbeton-Wandelemente unten eingelegt wurden. Ebenso kann das Auswaschen der Elemente mit einer schienengebundenen fahrbaren Auswaschanlage erfolgen. Obgleich sich das Bahnfertigungsverfahren insbesondere für eine wirtschaftliche Herstellung besonders eignet, ist auch eine Palettenfertigung denkbar, bei der die Gasbeton-Elemente in eine Schalung eingelegt werden, wozu jeweils zwei Seitenschalungen entfernt werden. In einer weiteren Station erfolgt dann das Einbringen der Sperrschicht, falls diese getrennt aufgetragen wird, und das Aufbringen des Betons erfolgt dann zweckmäßig auf einer weiteren Station, der die Rüttelstation folgt.

Unter Versuchsbedingungen wurde ein erfindungsgemäß hergestelltes Element in einen Halterahmen eingesetzt und seitlich abgedichtet. Mittels eines Ventilators und eines Wasserzuflusses wurde ein Dauerschlagregen mit einer Windgeschwindigkeit von ca. 20 m/sec und einem Wasserdurchlauf von 15 l/min erzeugt, der auch nach achtstündiger Einwirkungszeit nicht zu einem Eintreten von Feuchtigkeit in die Gasbeton-Schicht führte, obgleich die gesamte Betonschicht durchfeuchtet war.

In einem anderen Versuch wurde eine Prüfwand abwechselnd durch Aufblasen von Kaltluft mit -20°C und durch Berieselung mit Wasser von +20°C einem derartigen Frost-/Tau-Wechsel fünfzigmal unterzogen. Vor Beginn der Prüfung wurde der Prüfkörper ca. 8 Stunden lang mit Wasser berieselt. Nach Zerteilen der Prüfwand konnte weder an der Sichtseite noch an der Verbundstelle zwischen Vorsatzbeton und Gasbeton irgendeine Veränderung festgestellt werden.

Das Verfahren kann auch daduch durchgeführt werden, daß die Betonschicht mit einer wasserundurchlässigen Substanz, vorzugsweise einem Polymermittel, vermischt wird und dann in einem Arbeitsgang ohne Bewehrung auf das Gasbetonelement aufgebracht wird. Ein geeignetes Mittel ist z. B. Addiment BV 3 von der Fa. Addiment. Ein entsprechend erstelltes Wandelement zeichnet sich insbesondere durch die Einfachheit der Herstellung und gute regenabweisende Eigenschaften aus.

Eine weitere Möglichkeit, die Regendichtheit herzustellen, besteht darin, eine Betonschicht einer gewissen Stärke, z.B. 5 cm mit einer Haftzug- und Druckfestigkeit auf das Gasbetonelement aufzubringen, die wenigstens doppelt so hoch ist, vorzugsweise mehr als dreimal so hoch, als die entsprechenden Werte des Gasbetonelementes, wobei keinerlei Zusatz erforderlich ist.

### Bezugszeichenliste

- 1: Gasbeton-Element
- 2: Vorsatzbeton
- 3: Sperrschicht
- 4: Kante
- 5: Kante
- 6: Waschbeton
- 7: Waschbeton
- 8: Dichtung
- 9: Gasbeton-Element
- 10: Gasbeton-Element
- 11: Klebemörtel

## Patentansprüche

1. Verfahren zur bahnen- oder palettenweisen Herstellung eines regendichten Wandelements mit einem vorgefertigten Gasbeton-Element, das mit einer Beton-Vorsatzschicht versehen wird, dadurch gekennzeichnet, daß
- entweder eine regendichte Sperr- und Haftschicht (3) auf das Gasbeton-Element aufgetragen wird und daß auf die Sperr- und Haftschicht eine im wesentlichen aus Waschbeton gebildete, nicht bewehrte Beton-Vorsatzschicht aufgetragen wird,
- oder daß eine regendichte Sperr- und Haftschicht (3) auf eine im wesentlichen aus Waschbeton gebildete, nicht bewehrte Beton-Vorsatzschicht aufgetragen wird und das Gasbeton-Element auf die Beton-Vorsatzschicht mit der Sperr- und Haftschicht aufgebracht wird.

2. Verfahren nach Anspruch 1, dadurch gekennzeichnet, daß das Aufbringen der Beton-Vorsatzschicht bzw. des Gasbeton-Elements unmittelbar im Anschluß an die Auftragung der Sperr- und Haftschicht auf das Gasbetonelement bzw. die Beton-Vorsatzschicht erfolgt.

3. Verfahren nach Anspruch 1 oder 2, dadurch gekennzeichnet, daß die Sperr- und Haftschicht auf Polyvenylacetat-Basis aufgebaut ist.

4. Regendichtes Wandelement, bestehend aus einem mit einer Beton-Vorsatzschicht versehenen Gasbeton-Element, dadurch gekennzeichnet, daß die Beton-Vorsatzschicht im wesentlichen aus Waschbeton gebildet ist, daß zwischen dem Gasbeton-Element (1) und der Betonvorsatzschicht (2) eine regendichte Sperr- und Haftschicht vorgesehen ist, und daß die Vorsatzschicht nicht bewehrt ausgeführt ist.

5. Regendichtes Wandelement nach Anspruch 4, dadurch gekennzeichnet, daß die Sperre- und Haftschicht eine Emulsion auf Polyvenylacetat-Basis ist.

6. Regendichtes Wandelement nach den Ansprüchen 5 oder 6, dadurch gekennzeichnet, daß die Beton-Vorsatzschicht (2) die Kanten des Gasbeton-Elements wenigstens teilweise umgreift.

7. Regendichtes Wandelement nach einem der Ansprüche 4 oder 5, dadurch gekennzeichnet, daß die Beton-Vorsatzschicht (2) seitlich abstehende Vorsprünge des Gasbeton-Elements (1) hintergreift.

8. Regendichtes Wandelement nach einem oder mehreren der Ansprüche 4 - 7, dadurch gekennzeichnet, daß zwischen benachbarten Wandelementen eine wasserdichte Dichtung (8) vorgesehen ist, die sich zwischen den gegeneinander gerichteten seitlichen Kanten der Beton-Vorsatzschicht (6, 7) befindet.

## Claims

1. Process for the web- or pallet-wise manufacture of a rainproof wall element with a prefabricated gas concrete element which is provided with a concrete front layer, characterized in that
- either a rainproof barrier and adhesion layer (3) is deposited on the gas concrete element and a non-reinforced concrete front layer, formed essentially from wash concrete, is deposited on the barrier and adhesion layer,
- or a rainproof barrier and adhesion layer (3) is deposited on a non-reinforced concrete front layer formed essentially from wash concrete and the gas concrete element is deposited on the concrete front layer with the barrier and adhesion layer.

2. Process according to Claim 1, characterized in that the deposition of the concrete front layer or of the gas concrete element takes place directly following the placing of the barrier and adhesion layer on the gas concrete element or the concrete front layer.

3. Process according to Claim 1 or 2, characterized in that the barrier and adhesion layer is built up on a polyvinyl acetate basis.

4. Rainproof wall element comprising a gas concrete element provided with a concrete front layer, characterized in that the concrete front layer is formed essentially from wash concrete, a rainproof barrier and adhesion layer is provided between the gas concrete element (1) and the concrete front layer (2), and the front layer is not reinforced.

5. Rainproof wall element according to Claim 4, characterized in that the barrier and adhesion layer is an emulsion based on polyvinyl acetate.

6. Rainproof wall element according to Claims 5 or 6, characterized in that the concrete front layer (2) encloses, at least partially, the edges of the gas concrete element.

7. Rainproof wall element according to one of Claims 4 or 5, characterized in that the concrete front layer (2) engages behind laterally projecting protrusions of the gas concrete element (1).

8. Rainproof wall element according to one or more of Claims 4-7, characterized in that a waterproof seal (8), located between the opposing lateral edges of the concrete front layer (6,7), is provided between neighbouring wall elements.

## Revendications

1. Procédé de fabrication sur voie ou en palette d'un élément de paroi étanche à la pluie comportant un élément en béton-gaz préfabriqué qui est pourvu d'une couche de parement en béton, caractérisé en ce qu'une couche isolante et adhérente (3) étanche à la pluie est appliquée sur l'élément en béton-gaz et sur la couche isolante et adhérente est appliquée une couche de parement en béton non armée, formée essentiellement de béton lavé, ou une couche isolante et adhérente (3) étanche à la pluie est appliquée sur une couche de parement en béton non armée formée essentiellement de béton lavé et l'élément en béton-gaz est appliqué sur la couche de parement en béton comportant la couche isolante et adhérente.

2. Procédé selon la revendication 1, caractérisé en ce que l'application de la couche de parement en béton, respectivement de l'élément en béton-gaz se fait immédiatement après celle de la couche isolante et adhérente sur l'élément en béton-gaz, respectivement sur la couche de parement en béton.

3. Procédé selon la revendication 1 ou 2, caractérisé en ce que la couche isolante et adhérente est constituée à partir d'une base de polyvinylacétate.

4. Elément de paroi étanche à la pluie, composé d'un élément en béton-gaz pourvu d'une couche de parement en béton, caractérisé en ce que la couche de parement en béton est formée essentiellement de béton lavé, en ce qu'il est prévu, entre l'élément en béton-gaz (1) et la couche de parement en béton (2), une couche isolante et adhérente étanche à la pluie, et en ce que la couche de parement est réalisée non armée.

5. Elément de paroi étanche à la pluie selon la revendication 4, caractérisé en ce que la couche isolante et adhérente est une émulsion à base de polyvinylacétate.

6. Elément de paroi étanche à la pluie selon les revendications 5 ou 6, caractérisé en ce que la couche de parement en béton (2) recouvre au moins en partie les bords de l'élément en bétongaz.

7. Elément de paroi étanche à la pluie selon l'une des revendications 4 ou 4, caractérisé en ce que la couche de parement en béton (2) est en prise par derrière avec des parties de l'élément en béton-gaz (1) faisant saillie latéralement.

8. Elément de paroi étanche à la pluie selon l'une au moins des revendications 4 à 7, caractérisé en ce qu'il est prévu, entre des éléments de paroi voisins, un joint (8) étanche à l'eau qui se trouve entre les bords latéraux dirigés l'un vers l'autre de la couche de parement en béton (6, 7).
